# EUROPÄISCHE PATENTSCHRIFT

(11) **EP 4 230 186 B1**
(45) Veröffentlichungstag und Bekanntmachung des Hinweises auf die Patenterteilung: **23.07.2025**
(21) Anmeldenummer: 22157979.0
(22) Anmeldetag: 22.02.2022
(51) Int. Cl.: A61H 33/00

(54) **WÄRMESPEICHERSAUNAOFEN UND SAUNAKABINE**
HEAT STORAGE SAUNA STOVE AND SAUNA CABIN
FOUR POUR SAUNA FORMANT ACCUMULATEUR DE CHALEUR ET CABINE DE SAUNA

(43) Veröffentlichungstag der Anmeldung: 23.08.2023
(73) Patentinhaber: THESS UG haftungsbeschränkt, 01309 Dresden (DE)
(72) Erfinder: Thess, André, 01309 Dresden (DE)
(74) Vertreter: Kailuweit & Uhlemann Patentanwälte Partnerschaft mbB

(56) Entgegenhaltungen:
- DE-A1- 102018 003 136
- DE-U1- 202016 105 688
- JP-B2- 5 731 926
- KR-A- 20160 060 940

## Beschreibung

Gegenstand der vorliegenden Erfindung ist ein Ofen für eine Saunakabine (Saunaspeicherofen, Wärmespeichersaunaofen), der energieautark, ohne Anschluss an das Stromnetz und ohne den Einsatz von Brennstoffen wie Holz, Gas oder Öl betrieben werden kann. Weiterhin wird eine Saunakabine beschrieben, die den erfindungsgemäßen Ofen nutzt. Es existieren verschiedene Ansätze, die einen Saunaofen vorschlagen, der mittels regenerativer Energien betrieben werden kann.

Eine naheliegende Lösung sieht den Einsatz von Fotovoltaikanlagen in Kombination mit Batterien vor, wobei die Batterien den Strom zum Betrieb einer elektrischen Heizung für den Saunaofen liefern. Dieses Konzept ist jedoch aufwendig, komplex und teuer.

Weiterhin sind Lösungen bekannt, die den Einsatz von Solarzellen für die Energiegewinnung von Saunakabinen vorschlagen. Beispielhaft sei hier die DE10 2013 108 990 A1 genannt, die derartiges als Lösung einer Nebenaufgabe vorschlägt, jedoch keine detaillierte Vorgehensweise offenbart.

Die JP 5 731 926 B2 schlägt vor, einen Wassertank für eine Sauna mittels solarthermischer Energie, Kraft-Wärme-Kopplung oder Nachtstrom zu beladen. Der Wassertank soll neben einer Heizfunktion auch eine oder mehrere Düsen zur Abgabe von Dampf aufweisen.

Die DE 10 2018 003 136 A1 beschreibt einen Saunaspeicherofen auf der Basis eines Druckwasserspeichers, der durch einen solarthermischen Kollektor beladen wird. Nachteilig an dieser Lösung ist der Einsatz eines Druckbehälters (Druckwasserspeicher). Derartige Druckbehälter bergen bei mangelnder Wartung ein Gefahrenpotential.

Insbesondere für Gegenden, in denen kein verlässliches Stromnetz, keine Wartungsfachleute oder technische Überwachungsorganisationen existieren, sind die Lösungen aus dem Stand der Technik nicht geeignet.

Es stellt sich somit die Aufgabe, einen Saunaofen vorzuschlagen, der einen einfachen Aufbau, Wartungsarmut, Zuverlässigkeit und überschaubare Kosten vereint. Der Saunaspeicherofen soll weiterhin bei Bedarf die Luft im Saunaraum auf Temperaturen bis zu 100 °C erhitzen können. Der Wärmespeichersaunaofen soll dabei für Außentemperaturen zwischen -40°C und + 50°C geeignet sein. Weiterhin soll eine geeignete Saunakabinenkonstruktion vorgeschlagen werden. Im Folgenden werden die Begriffe Sauna und Saunakabine synonym verwendet.

Erfindungsgemäß wird die Aufgabe mit einem Saunaspeicherofen nach Anspruch 1 gelöst. Der vorteilhafte Einsatz eines derartigen Saunaofens in einer Sauna wird in Anspruch 15 offenbart.

Der erfindungsgemäße Saunaspeicherofen weist einen Wärmespeicherbehälter auf. Der Wärmespeicherbehälter enthält ein Wärmespeicherfluid. Das Wärmespeicherfluid weist einen Siedepunkt auf, der bei Normaldruck oberhalb von 100°C, bevorzugt oberhalb von 105°C und ganz besonders bevorzugt oberhalb von 120°C liegt. Der Wärmespeicherbehälter weist an Teilen der Außenseite seiner Wandung, die nicht als Standfläche dienen, Wärmeübertragungsrippen auf. Bevorzugt sind auf der Deckfläche des Wärmespeicherbehälters ebenfalls keine Wärmeübertragungsrippen vorgesehen. Die Wärmeübertragungsrippen sind bevorzugt vertikal orientiert. Um den Wärmespeicherbehälter herum und mittels der Wärmeübertragungsrippen beabstandet zur Wandung des Wärmespeicherbehälters, ist eine Wärmedämmschicht angeordnet. Die Standfläche und die Deckfläche des Wärmespeicherbehälters sind optional vollständig oder teilweise von einer Wärmedämmschicht bedeckt.

Der Wärmespeicherbehälter ist bevorzugt aus Edelstahl, Stahl mit Korrosionsschutzbeschichtung, Aluminium oder anderen, die notwendige Stabilität und gute Wärmeleitfähigkeit aufweisenden Materialien hergestellt. In einer Ausführungsform besteht die Mantelfläche des Wärmespeicherbehälters aus einem besonders gut wärmeleitenden Material, bspw. Aluminium, während die Standfläche (Grundfläche) und die Deckfläche aus schlechter wärmeleitendem Material bestehen. Dies dient der Verringerung von Wärmeverlusten.

In einer einfachen Ausführungsform ist der Wärmespeicherbehälter aus miteinander verschweißten Edelstahlplatten hergestellt. An der Außenwandung (Mantelfläche) sind die Wärmeübertragungsrippen in Form vertikal verlaufender Edelstahlblechstreifen, angeschweißt.

Der Wärmespeicherbehälter und damit auch der gesamte Saunaspeicherofen weist bevorzugt eine Quaderform (vorzugsweise eine Würfelform) auf. Weiterhin bevorzugt ist eine Zylinderform. Optional sind jedoch auch andere Formen geeignet, bspw. die eines Pyramiden- oder Kegelstumpfs. Der Saunaspeicherofen kann so vorteilhaft dem zur Verfügung stehenden Bauraum angepasst sein. Der Saunaspeicherofen steht bevorzugt direkt auf der Grundfläche. Optional sind Standfüße oder ein Standrahmen vorgesehen.

Als Wärmespeicherfluid im Wärmespeicherbehälter kommt bspw. Propylenglykol, ein Gemisch von Propylenglykol und Wasser oder aber Salzwasser zum Einsatz. Bei der Verwendung von Salzwasser oder ähnlichen, gegenüber dem Material des Wärmespeicherbehälters oder dessen Einbauten korrosiven Wärmespeicherfluiden sind der Wärmespeicherbehälter bzw. dessen Einbauten (Wärmetauscher, Heizelement) mit einer entsprechend beständigen Beschichtung versehen.

Die Wärmedämmschicht (Wärmeisolierung) besteht aus Wärmdämmmaterial nach dem Stand der Technik. So sind bspw. Glasfaser, Glaswolle, temperaturbeständiger Kunststoff Mineralwolle, Polyurethan-Hochtemperaturschaum oder ähnliche, auch im Bauwesen genutzte Wärmedämmmaterialien geeignet, die die erforderliche thermische Beständigkeit aufweisen.

Der Wärmespeicherbehälter weist aus Sicherheitsgründen ein Überdruckventil auf, dass den Aufbau eines unzulässigen Innendrucks im Wärmespeicherbehälter verhindert. Das Überdruckventil ist bevorzugt an der Oberseite (Deckfläche) des Wärmespeicherbehälters angeordnet.

Im Bereich der bodennahen Enden der Wärmeübertragungsrippen sind eine oder mehrere Lufteintrittsöffnungen in der Wärmedämmschicht vorgesehen. Im Bereich der oberen Enden der Wärmeübertragungsrippen sind eine oder mehrere Luftaustrittsöffnungen in der Wärmedämmschicht vorgesehen. Lufteintritts- und Luftaustrittsöffnungen stehen durch Kanäle, die von der Wandung des Wärmespeicherbehälters, der Wärmeisolierung sowie den Wärmeübertragungsrippen gebildet werden, in Verbindung.

Somit ist eine Luftzirkulation möglich, wobei der kühle Luftstrom durch die Lufteintrittsöffnungen in den Zwischenraum zwischen Wandung des Wärmespeicherbehälters und Wärmedämmschicht eintritt, an der Wandung des Wärmespeicherbehälters sowie den Wärmeübertragungsrippen erwärmt wird und an den Luftaustrittsöffnungen den Zwischenraum in erwärmtem Zustand verlässt. Durch die Führung des Luftstroms im Zwischenraum entsteht eine vorteilhafte Kaminwirkung, die den Wärmeaustrag aus dem Wärmespeicherbehälter unterstützt.

In einer Ausführungsform ist die Wärmedämmschicht modular aufgebaut und abnehmbar gestaltet. Dies gestattet es vorteilhaft, die Wärmedämmschicht vom Wärmespeicherbehälter zu lösen und die Kanäle des Saunaspeicherofens zu reinigen.

Zur Steuerung des Wärmeaustrages aus dem Wärmespeicherbehälter sind Verschlüsse der Luftaustrittsöffnungen und optional auch der Lufteintrittsöffnungen vorgesehen.

Als Verschlüsse dienen vorzugsweise bekannte Klappen oder Lamellenverschlüsse. Die Verschlüsse der Luftaus- bzw. optional auch der Lufteintrittsöffnungen können ihrerseits mit einer Wärmedämmung ausgestattet sein. Weiterhin ist es möglich, dass diese Verschlüsse zwei- oder mehrfach in Luftströmungsrichtung hintereinander angeordnet sind, so dass ein Luftstrom, der Wärme an dem äußeren Verschluss abgeben würde, durch davor angeordnete weitere Verschlüsse abgebremst oder aufgehalten wird.

Bevorzugt werden die Verschlüsse rein mechanisch betätigt. Dies ermöglicht den Verzicht auf Hilfsenergie. Sollte Hilfsenergie zur Verfügung stehen, ist selbstverständlich auch eine elektromechanische, elektronische oder sonstige Betätigung, bis hin zu einer temperaturabhängigen Regelung der Verschlussstellung möglich.

Der Wärmeeintrag in den Wärmespeicherbehälter erfolgt bevorzugt mittels solarthermischer Beladung. Dazu ist mindestens ein solarthermischer Kollektor (Sonnenkollektor) vorgesehen, der ein in einem Beladungskreislauf zirkulierendes Wärmeträgermedium aufweist. Das Wärmeträgermedium nimmt im solarthermischen Kollektor Wärme auf und gibt diese über einen im Inneren des Wärmespeicherbehälters angeordneten Wärmetauscher an das Wärmespeicherfluid des Wärmespeicherbehälters ab. Selbstverständlich können mehrere Solarkollektoren, Beladungskreisläufe und Wärmetauscher vorgesehen sein.

Die Zirkulation des Wärmeträgermediums im Beladungskreislauf erfolgt entweder pumpengetrieben (falls Hilfsenergie verfügbar ist), oder aber, bevorzugt aufgrund der sich ausbildenden thermischen Zirkulation.

In einer Ausführungsform sind die Rohre des Beladungskreislaufes nahe ihres Austritts aus der Wärmedämmschicht des Wärmespeicherbehälters einzeln oder gemeinsam absperrbar, um während der Nachtstunden eine ungewollte Entladungszirkulation im Kreis oder eine Einrohrzirkulation zu verhindern. Optional ist auch ein Z-förmiger Syphon je Rohrleitung zur Unterdrückung der Einrohrzirkulation vorgesehen.

Eine weitere Möglichkeit, die entweder alternativ zu oder gemeinsam mit der solarthermischen Beladung eingesetzt werden kann, ist die Beladung durch photovoltaisch gewonnene Energie. Im Inneren des Wärmespeicherbehälters ist dann alternativ zu oder in Kombination mit dem Wärmetauscher ein oder mehrere elektrische Heizelemente (Widerstandsheizer) vorgesehen. Die Energiegewinnung erfolgt dabei mittels eines oder mehrerer photovoltaischer Kollektoren. Bevorzugt ist der Wärmetauscher zur Abgabe der Wärme an das Wärmespeicherfluid im Wärmespeicherbehälter im unteren Drittel des Wärmespeicherbehälters angeordnet. Dies trifft auch auf ein ggf. vorhandenes Heizelement für eine photovoltaische Beladung des Wärmespeicherbehälters zu.

In einer Ausführungsform dient die photovoltaisch gewonnene Energie lediglich als Hilfsenergie und nicht, oder nur teilweise, zur thermischen Beladung des Wärmespeicherbehälters. Die photovoltaisch gewonnene Energie kann dazu optional in einer Batterie zwischengespeichert werden. Aus der gewonnenen Hilfsenergie können bspw. eine Umwälzpumpe für das Wärmeträgermedium des solarthermischen Kreislaufs zur Beladung des Wärmespeicherbehälters gespeist werden. Weiterhin können der Antrieb bzw. die Steuerung der Verschlüsse für die Luftauslassöffnungen und optional auch der Lufteinlassöffnungen sowie der Beleuchtung der Saunakabine ebenfalls mit der Hilfsenergie betrieben werden.

Durch die Nutzung von Propylenglykol oder eines Gemischs aus 90% Propylenglykol und 10% Wasser entfällt die Notwendigkeit eines Druckbehälters und es kann vorteilhaft ein druckloser Wärmespeicherbehälter genutzt werden. Propylenglykol ist gesundheitsunschädlich, wird in der Luftfahrt als Enteisungsmittel verwendet und verursacht beim Auslaufen keine Kontamination der Böden.

Der erfindungsgemäße Wärmespeichersaunaofen vereint vorteilhaft Wärmespeicher und Heizkörper in einer Vorrichtung. Dies ermöglicht den Verzicht auf einen separaten Heizkörper für die Übertragung der Wärme in den Saunaraum. Durch die Anbringung von Wärmeübertragungsrippen an der Außenwand des Wärmespeicherbehälters sind vorteilhaft eine kompakte Bauweise und ein geringer Platzbedarf möglich.

Die Wärmeabgabe ist vorteilhaft schaltbar ausgebildet. Die vorzugsweise durch einen Hebel schaltbare Wärmeübergabe vom Saunaofen auf den Saunaraum durch ein manuell oder elektronisch betätigtes Klappen- oder Lamellensystem ermöglicht eine robustere Bauweise als beim Stand der Technik und die Notwendigkeit von Umwälzpumpen und dergleichen entfällt.

Es liegt auch im Rahmen der Erfindung, den Beladungszustand des Wärmespeichersaunaofens optional mittels Thermosensoren zu überwachen, per Mobilfunk oder per Internet an den Nutzer zu übertragen und mittels einer App darzustellen. Die App kann optional auch zur Fernsteuerung des Saunaofens eingesetzt werden.

Die erfindungsgemäße Saunakabine nutzt den oben beschriebenen Wärmespeichersaunaofen (Saunaofen). In Ausführungsformen ist die Saunakabine als finnische Sauna ausgebildet. Durch zusätzliche Installation eines Aufgussofens kann der für finnische Saunen typische Aufguss realisiert werden. Es liegt jedoch auch im Rahmen der vorliegenden Erfindung, die Saunakabine als Hammam oder Dampfsauna auszugestalten, indem der Wärmespeichersaunaofen bei niedrigeren Temperaturen betrieben und durch zusätzliche Installation eines Dampfgenerators eine hohe Luftfeuchtigkeit erzeugt wird.

In einer ersten Ausführungsform ist der Saunaofen in einer Saunakabine angeordnet, die für nominell vier Personen vorgesehen ist. Durch die kompakten Abmaße des Saunaofens und die platzsparende Anordnung der beiden Saunabänke ist es möglich, die Außenabmessungen der Saunakabine stark zu reduzieren. Dies ermöglicht den leichten Transport und die Nutzung auch in abgelegeneren Gegenden. Die Abmessungen der Saunakabine sind dabei bevorzugt so gewählt, dass die gesamte Saunakabine in Standardcontainern transportiert werden kann. Die Saunakabine weist bevorzugt einen steifen Tragrahmen auf, der die Saunawände, die Decke sowie den Boden hält. Der Tragrahmen kann bspw. aus Doppel-T-Trägem aus Stahl gefertigt sein. Optional weist der Tragrahmen Anschlagpunkte für Kranhaken oder Gewinde zum Einschrauben von Anschlagösen für Kranhaken auf. Dies ermöglicht vorteilhaft einen leichten Umschlag bzw. eine erleichterte Versetzung der Saunakabine.

Der eine bzw. die mehreren solarthermischen und/oder photovoltaischen Kollektoren sind bevorzugt auf dem Dach der Saunakabine angeordnet. Natürlich ist auch eine zusätzliche oder alternative Anordnung der solarthermischen und/oder photovoltaischen Kollektoren neben der Sauna oder auf einem eigenen Hilfsgestell möglich. Die Abmessungen der Solarkollektoren bzw. Solarzellen sowie der Rohrleitungen für das Wärmeträgermedium sind bevorzugt so gewählt, dass die Bauteile während des Transports in der Saunakabine aufbewahrt werden können. Bevorzugt ist auch der Behälter mit dem Wärmeträgermedium während des Transports in der Saunakabine untergebracht. Auf diese Weise können vorteilhaft vorgefertigte Saunakabinen mit den gesamten zur Installation und zum Betrieb notwendigen Materialien zur Verfügung gestellt werden.

In einer Ausführungsform weist die Saunakabine an ihrer Außenseite eine Anzeige auf, die signalisiert, ob der Saunaspeicherofen hinreichend mit Wärmeenergie beladen ist und/oder, ob die Saunakabine gegenwärtig in Benutzung ist. Dazu können bspw. eine oder mehrere Leuchtdiodenreihen an den Außenkanten der Saunakabine geeignet sein, die in unterschiedlichen Farben (bspw. Wärmespeicher beladen - rot, Wärmespeicher entladen - blau, optional auch mit jeweiligem Farbanteil, der Leuchtdiodenreihe in Abhängigkeit vom Beladungsgrad des Saunaspeicherofens) leuchten oder blinken. Optional wird diese Anzeige mittels der Hilfsenergie betrieben, die auch für die Regelung der Verschlussstellung oder den Betrieb der Umwälzpumpe genutzt werden.

In weiteren Ausführungsformen sind mehrere Saunaspeicheröfen in einer Saunakabine für größere Personengruppen angeordnet. Eine Skalierung der Nutzung des erfindungsgemäßen Saunaspeicherofens ist alternativ oder zusätzlich zur Variation der Anzahl der eingesetzten Saunaspeicheröfen auch durch eine Anpassung der Größe der eingesetzten Saunaspeicheröfen möglich. Da größere Saunakabinen auch meist eine größere Dachfläche bedingen, ist die Anordnung zusätzlicher und/oder größerer solarthermischer Kollektoren auf dem Dach möglich.

### Ausführungsbeispiele

Nachfolgend soll die Erfindung anhand eines Ausführungsbeispiels und von Zeichnungen näher erläutert werden:
Fig. 1 zeigt schematisch den erfindungsgemäßen Wärmespeicherofen 1 in einer vertikalen Schnittdarstellung.
Fig. 2 zeigt schematisch den Aufbau eines zylindrischen Wärmespeicherofens 1 in einer horizontalen Schnittdarstellung.
Fig. 3 zeigt schematisch die erfindungsgemäße Saunakabine in einer vertikalen Schnittdarstellung.
Fig. 4 zeigt schematisch die erfindungsgemäße Saunakabine in einer horizontalen Schnittdarstellung.

Für das folgende Ausführungsbeispiel wird eine kleine Sauna 20 mit Wärmespeicherofen 1 für vier Personen mit einem Heizbedarf von etwa 4 kW und einer thermischen Energiespeicherkapazität zwischen 10 kWh und 20 kWh für einen Saunaabend (entspricht ca. 3-5 Stunden Nutzungsdauer) zu Grunde gelegt.

Der Wärmespeicherbehälter 12 für das Wärmespeicherfluid 2 ist zylinderförmig gestaltet, besitzt eine Höhe von 1 m, einen Durchmesser von 0,6 m und ist drucklos aus Edelstahlblech ausgeführt. Er besitzt somit ein Fassungsvermögen von über 300 Litern. Die Seitenfläche beträgt knapp 2 m².

An der Außenwandung des Wärmespeicherbehälters 12 sind in Abständen von etwa vier Zentimetern voneinander beabstandet fünfzig Bleche aus Aluminium mit einer Materialdicke von 2 mm als Wärmeübertragungsrippen 3, angebracht. Jedes Blech ist 1 m lang und 0,1 m breit. Somit beträgt die summarische Wärmeübertragungsfläche mehr als 10 m² und gewährleistet im Fall eines mittleren Temperaturabfalls zwischen zu beheizendem eintretenden kalten Luftstrom 10 und Wärmespeicherfluid 2 von 20 K den oben angegebenen Wärmestrom von 4 kW im heißen Luftstrom 11.

Der Wärmespeicherbehälter 12 ist nach außen mit einem marktüblichen Wärmeisolationsmantel 4 (Mineralwolle) der Dicke 0,1 m geschützt. Bei einer effektiven Wärmeleitfähigkeit des Wärmeisolationsmaterials 4 von 0,1 W/mK, einer maximalen Temperaturdifferenz von 100 K zwischen dem heißen Wärmespeicherfluid 2 (120°C) und der kalten Saunainnenluft (20°C) und einer Außenfläche des Wärmeisolationsmaterials 4 von 3 m² ergibt sich somit im ungünstigsten Fall eines vollständig thermisch beladenen Wärmespeichersaunaofen 1 ein Verlustwärmestrom von 300 W, der für die notwendige Isolationsaufgabe hinreichend klein ist.

Durch manuelle Betätigung eines Klappenmechanismus 5, 6, der am oberen (und gegebenenfalls zusätzlich am unteren) Rand des Wärmespeichersaunaofen 1 angebracht ist, öffnen sich die vertikalen Strömungskanäle 13 zwischen den Wärmeübertragungsrippen 3 und ermöglichen eine Aufheizung der Luft. Es liegt selbstverständlich auch im Rahmen der Erfindung, den Mechanismus elektronisch zu betätigen.

Die Beheizung (Beladung mit thermischer Energie) des Wärmespeicherfluids 2 kann entweder mittels einer mit der photovoltaischen Anlage gekoppelten elektrischen Heizwendel 8 im unteren Teil des Wärmespeicherbehälters 12 oder mittels eines Wärmeübertragers 7 für das solarthermisch erwärmte Wärmeträgerfluid von der solarthermischen Anlage (Solarkollektor 23 und Rohrleitungen 25) erfolgen. Es liegt selbstverständlich auch im Rahmen der Erfindung, beide Erwärmungsformen miteinander zu kombinieren und den Wärmespeichersaunaofen 1 hybrid zu heizen. So könnte im Fall fehlender solarer Direkteinstrahlung (bei der die solarthermische Anlage kaum Wärme liefert) die photovoltaische Anlage (nicht dargestellt) zumindest einen gewissen Teil an Wärme liefern. Bei hohem Anteil direkter Solarstrahlung 24 würde hingegen die solarthermische Anlage 23, 25 den größten Teil der Wärme liefern. So könnten die Vorteile der beiden Erwärmungstechnologien (photovoltaischer Ertrag auch bei diesigem Wetter, Solarthermie - guter Wirkungsgrad bei Direkteinstrahlung) miteinander kombiniert werden.

Zur solarthermischen Beladung des Wärmespeicherofens 1 über einen Tag hinweg ist eine Fläche von 5 m² für die Solarkollektoren vorzusehen.

Der Saunaofen 1 ist in einer Saunakabine 20 angeordnet, die für nominell vier Personen vorgesehen ist. Die Saunakabine 20 wird durch die Tür 26 betreten. Durch die kompakten Abmaße des Saunaofens 1 und die platzsparende Anordnung der beiden Saunabänke 22 ist es möglich, die Außenabmessungen der Saunakabine 1 so zu reduzieren, dass zwei Saunakabinen 1 in einen intemationalen 20-Fuss-Standardcontainer passen. Dies bedingt äußere Maximalabmessungen (BxLxH) von 2,35x2,80x2,30 m für die Saunakabine 1. Die Saunakabine 1 weist einen quaderförmigen Stahlrahmen aus Doppel-T-Trägern auf, der entlang der Außenkanten der Saunakabine 1 verläuft. Die Saunakabine 1 ist an der Innen- und Außenseite mit oberflächenbehandelten Holzbrettern verkleidet. In der Wandung 21 ist zwischen Innen- und Außenseite eine Wärmedämmung von 10 cm Dicke aus Mineralwolle vorgesehen. An den oberen Ecken der Saunakabine 1 liegt der Stahlrahmen frei und weist an jeder Ecke eine Gewindeöffnung für Ösen zur Befestigung von Kranseilen auf (nicht dargestellt).

### Bezugszeichen

- 1: Wärmespeicherofen (gesamt)
- 2: Wärmespeicherfluid
- 3: Wärmeübertragungsstrukturen
- 4: Wärmeisolation
- 5: Klappensystem
- 6: Klappenbetätigungseinrichtung
- 7: Thermisches Wärmezufuhrelement
- 8: Elektrisches Wärmezufuhrelement
- 9: Sicherheitsventil
- 10: Kalter Luftstrom
- 11: Heißer Luftstrom
- 12: Wärmespeicherbehälter
- 13: Kanäle des Luftstroms
- 20: Saunakabine
- 21: Wandung der Saunakabine
- 22: Saunabank
- 23: Solarkollektor
- 24: einfallende Sonnenstrahlung
- 25: Rohrleitungen des solarthermischen Kreises
- 26: Tür der Saunakabine

## Patentansprüche

1. Saunaofen, aufweisend einen Wärmespeicherbehälter (12) mit einem Wärmespeicherfluid (2), **dadurch gekennzeichnet, dass**
- die Siedetemperatur des Wärmespeicherfluids (2) bei Normaldruck oberhalb von 100°C, bevorzugt oberhalb von 105°C und ganz besonders bevorzugt oberhalb von 120°C liegt,
- im unteren Drittel des Wärmespeicherbehälters (12) mindestens ein Wärmetauscher (7) und/oder mindestens ein Heizelement (8) angeordnet ist,
- der Wärmespeicherbehälter (12) zumindest an Teilen der Außenseite seiner Wandung Wärmeübertragungsrippen (3) aufweist,
- um den Wärmespeicherbehälter (12) herum und mittels der Wärmeübertragungsrippen (3) beabstandet zur Wandung des Wärmespeicherbehälters (12) eine Wärmedämmschicht (4) angeordnet ist,
- im Bereich der oberen Enden der Wärmeübertragungsrippen (3) mindestens eine Luftaustrittsöffnung in der Wärmedämmschicht (4) vorgesehen sind,
- im Bereich der unteren Enden der Wärmeübertragungsrippen (3) mindestens eine Lufteintrittsöffnung in der Wärmedämmschicht (4) vorgesehen sind, wobei die Lufteintritts- und Luftaustrittsöffnungen durch Kanäle (13), die von der Wandung des Wärmespeicherbehälters (12), der Wärmeisolierung (4) sowie den Wärmeübertragungsrippen (3) gebildet werden in Verbindung stehen.

2. Saunaofen nach Anspruch 1, **dadurch gekennzeichnet, dass** die Luftaustrittsöffnungen und optional auch die die Lufteintrittsöffnungen verschließbar ausgebildet sind.

3. Saunaofen nach einem der vorhergehenden Ansprüche, **dadurch gekennzeichnet, dass** das Verschließen der Luftaus- bzw. Lufteintrittsöffnungen manuell oder elektrisch angetrieben erfolgt.

4. Saunaofen nach einem der Ansprüche 2 oder 3, **dadurch gekennzeichnet, dass** die Verschlüsse der Luftaus- bzw. Lufteintrittsöffnungen zwei- oder mehrfach in Luftströmungsrichtung hintereinander angeordnet sind und/oder dass die Verschlüsse der Luftaus- bzw. Lufteintrittsöffnungen mit einer Wärmedämmung versehen sind.

5. Saunaofen nach einem der vorhergehenden Ansprüche, **dadurch gekennzeichnet, dass** der Wärmespeicherbehälter (12) eine Quaderform, vorzugsweise eine Würfelform, eine Zylinderform oder die Form eines Pyramiden- oder Kegelstumpfs aufweist und/oder dass der Wärmespeicherbehälter (12) ein Überdruckventil (9) aufweist.

6. Saunaofen nach einem der vorhergehenden Ansprüche, **dadurch gekennzeichnet, dass** die Standfläche und die Deckfläche des Wärmespeicherbehälters (12) vollständig oder teilweise von einer Wärmedämmschicht (4) bedeckt sind.

7. Saunaofen nach einem der vorhergehenden Ansprüche, **dadurch gekennzeichnet, dass** die Wärmedämmschicht (4) abnehmbar ausgebildet ist.

8. Saunaofen nach einem der vorhergehenden Ansprüche, **dadurch gekennzeichnet, dass** der Wärmetauscher durch einen solarthermischen Kreislauf (23, 25) den Wärmespeicherbehälter (12) mit Wärmeenergie belädt und/oder dass das Heizelement (8) durch einen photovoltaisch gespeisten elektrischen Stromkreis den Wärmespeicherbehälter (12) mit Wärmeenergie belädt.

9. Saunaofen nach einem der vorhergehenden Ansprüche, **dadurch gekennzeichnet, dass** es sich bei dem Wärmeträgermedium (2) um Propylenglykol, ein Gemisch von Propylenglykol mit Wasser oder um Salzwasser handelt.

10. Saunaofen nach einem der vorhergehenden Ansprüche, **dadurch gekennzeichnet, dass** der Saunaofen mindestens eine Batterie und eine zugehörige Steuerelektronik aufweist, um eine photovoltaische Aufladung der mindestens einen Batterie zu ermöglichen.

11. Saunaofen nach Anspruch 10, **dadurch gekennzeichnet, dass** der Saunaofen weiterhin ein Sende- und Empfangsmodul zur drahtlosen Steuerung des Saunaofens und der Luftein- und Austrittsöffnungen aufweist.

12. Saunaofen nach den Ansprüchen 10 oder 11, **dadurch gekennzeichnet, dass** mittels der elektrischen Energie der Batterien eine Umwälzpumpe zum Umwälzen des Wärmeträgermediums (2) des solarthermischen Kreises (23, 25) angetrieben wird.

13. Saunakabine mit einem Saunaofen nach einem der Ansprüche 1 bis 12, **dadurch gekennzeichnet, dass** der eine bzw. die mehreren solarthermischen und/oder photovoltaischen Kollektoren (23) auf dem Dach der Saunakabine (20) angeordnet sind.

14. Saunakabine nach Anspruch 13, **dadurch gekennzeichnet, dass** die Saunakabine (20) an ihrer Außenseite eine Anzeige aufweist die signalisiert, ob der Saunaspeicherofen (1) hinreichend mit Wärmeenergie beladen ist und/oder ob die Saunakabine (20) gegenwärtig in Benutzung ist.

15. Verwendung eines Saunaofens nach einem der Ansprüche 1 bis 12 in einer Saunakabine (20).

## Claims

1. Sauna heater, comprising a heat storage container (12) with a heat storage fluid (2), **characterized in that**
- the boiling temperature of the heat storage fluid (2) at normal pressure is above 100°C, preferably above 105°C and most preferably above 120°C,
- at least one heat exchanger (7) and/or at least one heating element (8) is arranged in the lower third of the heat storage container (12),
- the heat storage container (12) has heat transfer ribs (3) at least on parts of the outer side of its wall,
- a thermal insulation layer (4) is arranged around the heat storage container (12) and spaced from the wall of the heat storage container (12) by means of the heat transfer ribs (3),
- at least one air outlet opening is provided in the thermal insulation layer (4) in the region of the upper ends of the heat transfer ribs (3),
- in the region of the lower ends of the heat transfer ribs (3) at least one air inlet opening is provided in the thermal insulation layer (4), wherein the air inlet and air outlet openings are connected by channels (13) formed by the wall of the heat storage container (12), the thermal insulation layer (4) and the heat transfer ribs (3).

2. Sauna heater according to claim 1, **characterized in that** the air outlet openings and optionally also the air inlet openings are designed to be closable.

3. Sauna heater according to one of the preceding claims, **characterized in that** the closing of the air outlet or air inlet openings is done manually or electrically.

4. Sauna heater according to one of the claims 2 or 3, **characterized in that** the closures of the air outlet or air inlet openings are arranged two or more times in succession in the direction of air flow and/or **in that** the closures of the air outlet or air inlet openings are provided with thermal insulation.

5. Sauna heater to one of the preceding claims, **characterized in that** the heat storage container (12) has a cuboid shape, preferably a cube shape, a cylinder shape or the shape of a pyramid or truncated cone and/or that the heat storage container (12) has a pressure relief valve (9).

6. Sauna heater according to one of the preceding claims, **characterized in that** the standing surface and the top surface of the heat storage container (12) are completely or partially covered by a thermal insulation layer (4).

7. Sauna heater according to one of the preceding claims, **characterized in that** the thermal insulation layer (4) is designed to be removable.

8. Sauna heater according to one of the preceding claims, **characterized in that** the heat exchanger charges the heat storage container (12) with thermal energy through a solar thermal circuit (23, 25) and/or that the heating element (8) charges the heat storage container (12) with thermal energy through a photovoltaically powered electrical circuit.

9. Sauna heater according to one of the preceding claims, **characterized in that** the heat transfer medium (2) is propylene glycol, a mixture of propylene glycol with water or salt water.

10. Sauna heater according to one of the preceding claims, **characterized in that** the sauna heater has at least one battery and associated control electronics to enable photovoltaic charging of at least one battery.

11. Sauna heater according to claim 10, **characterized in that** the sauna heater further comprises a transmitting and receiving module for wirelessly controlling the sauna heater and the air inlet and outlet openings.

12. Sauna heater according to claims 10 or 11, **characterized in that** a circulation pump for circulating the heat transfer medium (2) of the solar thermal circuit (23, 25) is driven by means of the electrical energy of the batteries.

13. Sauna cabin with a sauna heater according to one of claims 1 to 12, **characterized in that** the one or more solar thermal and/or photovoltaic collectors (23) are arranged on the roof of the sauna cabin (20).

14. Sauna cabin according to claim 13, **characterized in that** the sauna cabin (20) has a display on its outside which signals whether the sauna storage heater (1) is sufficiently loaded with thermal energy and/or whether the sauna cabin (20) is currently in use.

15. Use of a sauna heater according to one of the claims 1 to 12 in a sauna cabin (20).

## Revendications

1. Poêle de sauna, présentant un réservoir d'accumulation de chaleur (12) avec un fluide d'accumulation de chaleur (2), **caractérisé en ce que**
- la température d'ébullition du fluide d'accumulation de chaleur (2) à pression normale est supérieure à 100°C, de manière préférée supérieure à 105°C et de manière tout à fait préférée supérieure à 120°C,
- au moins un échangeur de chaleur (7) et/ou au moins un élément chauffant (8) est disposé dans le tiers inférieur du réservoir d'accumulation de chaleur (12),
- le réservoir d'accumulation de chaleur (12) présente des nervures de transfert de chaleur (3) au moins sur des parties du côté extérieur de sa paroi,
- une couche calorifuge (4) est disposée autour du réservoir d'accumulation de chaleur (12) et à distance de la paroi du réservoir d'accumulation de chaleur (12) au moyen des nervures de transfert de chaleur (3),
- dans la zone des extrémités supérieures des nervures de transfert de chaleur (3), au moins une ouverture de sortie d'air est prévue dans la couche calorifuge (4),
- au moins une ouverture d'entrée d'air sont prévues dans la couche calorifuge (4) dans la zone des extrémités inférieures des nervures de transfert de chaleur (3), les ouvertures d'entrée et de sortie d'air étant reliées par des canaux (13) qui sont formés par la paroi du réservoir d'accumulation de chaleur (12), l'isolation thermique (4) ainsi que les nervures de transfert de chaleur (3).

2. Poêle de sauna selon la revendication 1, **caractérisé en ce que** les ouvertures de sortie d'air et, en option, les ouvertures d'entrée d'air sont conçues de manière à pouvoir être fermées.

3. Poêle de sauna selon l'une des revendications précédentes, **caractérisé en ce que** la fermeture des ouvertures de sortie ou d'entrée d'air s'effectue par actionnement manuel ou électrique.

4. Poêle de sauna selon l'une des revendications 2 ou 3, **caractérisé en ce que** les fermetures des ouvertures de sortie ou d'entrée d'air sont disposées deux ou plusieurs fois les unes derrière les autres dans le sens du flux d'air et/ou **en ce que** les fermetures des ouvertures de sortie ou d'entrée d'air sont pourvues d'une isolation thermique.

5. Poêle de sauna selon l'une des revendications précédentes, **caractérisé en ce que** le réservoir d'accumulation de chaleur (12) présente une forme parallélépipédique, de préférence une forme cubique, une forme cylindrique ou la forme d'une pyramide ou d'un cône tronqué et/ou **en ce que** le réservoir d'accumulation de chaleur (12) présente une soupape de surpression (9).

6. Poêle de sauna selon l'une des revendications précédentes, **caractérisé en ce que** la surface d'appui et la surface de recouvrement du réservoir d'accumulation de chaleur (12) sont entièrement ou partiellement recouvertes d'une couche calorifuge (4).

7. Poêle de sauna selon l'une des revendications précédentes, **caractérisé en ce que** la couche calorifuge (4) est conçue de manière amovible.

8. Poêle de sauna selon l'une des revendications précédentes, **caractérisé en ce que** l'échangeur de chaleur charge en énergie thermique le réservoir d'accumulation de chaleur (12) par un circuit thermique solaire (23, 25) et/ou **en ce que** l'élément de chauffage (8) charge en énergie thermique le réservoir d'accumulation de chaleur (12) par un circuit électrique alimenté photovoltaïquement.

9. Poêle de sauna selon l'une des revendications précédentes, **caractérisé en ce que** le fluide caloporteur (2) est du propylène glycol, un mélange de propylène glycol et d'eau ou de l'eau salée.

10. Poêle de sauna selon l'une quelconque des revendications précédentes, **caractérisé en ce que** le poêle de sauna comprend au moins une batterie et une électronique de commande associée pour permettre une recharge photovoltaïque de ladite au moins une batterie.

11. Poêle de sauna selon la revendication 10, **caractérisé en ce que** le poêle de sauna comporte en outre un module d'émission et de réception pour la commande sans fil du poêle de sauna et des ouvertures d'entrée et de sortie d'air.

12. Poêle de sauna selon les revendications 10 ou 11, **caractérisé en ce qu'**une pompe de circulation est actionnée au moyen de l'énergie électrique des batteries pour la circulation du fluide caloporteur (2) du circuit thermique solaire (23, 25).

13. Cabine de sauna avec un poêle de sauna selon l'une des revendications 1 à 12, **caractérisée en ce que** le ou les plusieurs capteurs solaires thermiques et/ou photovoltaïques (23) sont disposés sur le toit de la cabine de sauna (20).

14. Cabine de sauna selon la revendication 13, **caractérisée en ce que** la cabine de sauna (20) présente sur sa face extérieure un affichage qui signale si le poêle à accumulation du sauna (1) est suffisamment chargé en énergie thermique et/ou si la cabine de sauna (20) est actuellement en cours d'utilisation.

15. Utilisation d'un poêle de sauna selon l'une des revendications 1 à 12 dans une cabine de sauna (20).
